# EUROPÄISCHE PATENTSCHRIFT

(11) **EP 0 956 423 B1**
(45) Veröffentlichungstag und Bekanntmachung des Hinweises auf die Patenterteilung: **26.03.2003**
(21) Anmeldenummer: 97954709.8
(22) Anmeldetag: 23.12.1997
(51) Int. Cl.: E06B 9/386, E06B 9/28

(54) **SONNENSCHUTZVORRICHTUNG NACH ART EINER JALOUSIE**
DEVICE FOR PROTECTION AGAINST THE SUN, OF VENETIAN BLIND TYPE
DISPOSITIF DE PROTECTION CONTRE LE SOLEIL DE TYPE STORE VENITIEN

(30) Priorität: 03.01.1997 DE 19700111
(43) Veröffentlichungstag der Anmeldung: 17.11.1999
(73) Patentinhaber: FRAUNHOFER-GESELLSCHAFT ZUR FÖRDERUNG DER ANGEWANDTEN FORSCHUNG E.V., 80636 München (DE)
(72) Erfinder: WIRTH, Harry, D-79106 Freiburg (DE); GOMBERT, Andreas, D-79106 Freiburg (DE); WITTWER, Volker, D-79112 Freiburg (DE); JUNGJOHANN, Jörg, D-79104 Freiburg (DE)
(74) Vertreter: Rösler, Uwe, Dipl.-Phys.
(86) Internationale Anmeldenummer: DE9703017
(87) Internationale Veröffentlichungsnummer: WO98029633

(56) Entgegenhaltungen:
- DE-A- 4 442 870
- US-A- 2 103 788
- US-A- 4 398 587
- US-A- 4 773 733

## Beschreibung

### Technisches Gebiet

Die Erfindung bezieht sich auf eine Sonnenschutzvorrichtung nach Art einer Jalousie mit einer Vielzahl parallel zueinander angeordneten Lamellen mit horizontal verlaufenden Längsachsen und im wesentlichen ebenen, länglich ausgebildeten Flächenelementen, wobei jede einzelne Lamelle unter einem solchen Winkel von der Sonne bestrahlbar ist, daß die waagrechte Durchsicht überwiegend erhalten bleibt.

### Stand der Technik

Sonnenschutzvorrichtungen der vorstehend genannten Gattung, wie sie beispielsweise als Lamellen-Jalousien aus Vinyl oder Aluminium bekannt sind, erfüllen nur unzureichend den Wunsch nach einer Sonnenschutzfunktion, die zum einen vor direkter Blendwirkung von Sonnenlicht innerhalb von Räumen schützen soll, jedoch zum anderen eine gewisse Lichttransmission für den Eintritt von Tageslicht gestattet, so daß auf künstliches Licht im Rauminneren verzichtet werden kann. Zudem gestatten Lamellen-Jalousien, insbesondere im Zustand vollständiger Abschattung, keine optischen Durchsichtmöglichkeiten nach außen, die jedoch für das Raumklima sowie die Wohn- und Arbeitsqualität in derart abgeschatteten Räumen wünschenswert wäre.

In Abkehr von den optisch nicht transparenten Materialien für den Einsatz von Lamellen-Jalousien sind gattungsgemäße Verschattungssysteme bekannt, die sich die Tatsache zu eigen machen, daß bei direkter Sonneneinstrahlung auf Gebäude- bzw. Fensterflächen bis zu 80% der eingestrahlten Lichtintensität aus dem solaren und cirkumsolaren Raumwinkel erfolgt. Die zumeist aus optisch transparenten Materialen gefertigten Sonnenschutzsysteme weisen richtungsselektive Transmissionseigenschaften auf und blenden insbesondere die unerwünschten Winkelbereiche, vorzugsweise Licht aus solaren Raumwinkel, aus; sind jedoch für die Lichtanteile aus anderen Raumrichtungen weitgehend optisch transparent. Beispiele für derartige Sonnenschutzsystem sind beispielweise aus den US 631 220, US 3 255 665 und US 737 979 bekannt.

Da sich der Elevationswinkel der Sonne im Laufe eines Jahres jedoch ständig ändert, müssen derartige richtungsselektive Sonnenschutzsysteme entweder dem aktuellen Sonnenstand angepaßt werden ("sogenannte aktive Elemente") oder die richtungsselektiven Eigenschaften sind derart ausgelegt, so daß sie einen sehr großen Raumwinkelbereich des Himmels ständig ausblenden ("sogenannte passive Elemente").

Ein Beispiel für aktive Elemente ist in der EP 0 090 830 beschrieben, aus der eine Sonnenschutzeinrichtung hervorgeht, die in Form von Lamellen aus lichtdurchlässigem Material ausgebildet ist. Die Vielzahl parallel zueinander angeordneten, jeweils um ihre Lamellenlängsachse drehbaren Einzellamellen weisen eine zur Sonne zugewandte plane Oberfläche auf, deren gegenüberliegende Oberfläche mit einer prismatischen Struktur, bestehend aus vorzugsweise parallel gerichteten Prismenstäbe, versehen ist. Für einen effektiven Sonnenschutz sind die einzelnen der Sonne zugewandten Oberflächen ungefähr senkrecht zum jeweiligen Lichteinfall auszurichten, so daß die auf die einzelnen, aus optisch transparentem Material ausgebildeten Lamellen auftreffenden Lichtstrahlen über Totalreflexionen wieder in den Außenbereich zurückreflektiert werden. Zwar läßt die bekannte Sonnenschutzeinrichtung Tageslicht in das Rauminnere eindringen, doch versperrt sie aufgrund der notwendigen Ausrichtung senkrecht zur Sonne die Durchsicht in erheblichem Maße.

Als einen geometrische Kennzahl für Lamellen-Jalousien dient das sogenannte Aspektverhältnis A/B, das das Verhältnis zwischen dem Lamellenabstand A zwischen zwei benachbarten Jalousielamellen und die Lamellenbreite B angibt. In diesem Zusammenhang ist aus Fig. 2 eine Diagrammdarstellung zu entnehmen, aus der Prozentual der zwischen den Lamellenelementen für den freien Durchblick herrschende Flächenanteil in Abhängigkeit von den Einstellungen der Lamellenelementen hervorgeht, bezogen auf den sich im Tagesverlauf ändernde Elevationswinkel der Sonne.

Die mit der Referenz "Sicht NormP." dargestellte Kurve gibt den Flächenanteil an, der zwischen den Prismenlamellen nach der vorstehend beschriebenen europäischen Druckschrift als Durchsicht in waagrechter Richtung in Abhängigkeit von dem Sonnenstand bleibt. Es ist zu sehen, daß bei hohem Sonnenstand die einzelnen Lamellenelemente flacher ausgerichtet werden müssen, wodurch die freie Durchsicht zwischen zwei benachbarten Lamellenelementen größer ist als im Falle bei Sonnenständen mit nur geringer Elevation. In der dargestellten Kurve "Sicht NormP." liegt ein Aspektverhältnis A/B von 1 zugrunde.

Aufgrund der Forderung nach senkrechter Ausrichtung der einzelnen Lamellen relativ zu den einfallenden Sonnenstrahlen werden die Durchsichteigenschaften erheblich beeinträchtigt. Um die damit verbundenen Nachteile der im wesentlichen senkrechten Ausrichtung zur Sonne zu vermeiden, sind Lamellenstrukturen konzipiert worden, die schief auf die Lamellenoberfläche auftreffendes Licht auch wieder schief abstrahlen. Derartige Anordnungen gehen aus den DE 44 42 870 A1 sowie DE 44 44 509 A1 hervor. Die darin beschriebenen Lamellen zur präzisen Steuerung der direkten Sonneneinstrahlung weisen eine der Sonne zugewandte sägezahnähnliche Struktur auf, die jedoch mit einer Metallbeschichtung überzogen ist. Nachteilhaft bei diesen bekannten Sonnenschutzsystemen ist jedoch die starke Erwärmung der Metalloberflächen, da sie je nach Ausführung zwischen 5 und 15% Flächige Sonnenschutzvorrichtungen mit lamellenartig strukturierten Oberfläche gehen bspw. aus den Druckschriften GB 2 220 025 A und GB 2 170 256 A als bekannt hervor. In beiden Fällen handelt es sich um Sonnenlicht-transparente Fassadenflächen, die bevorzugt für Gewächshäuser geeignet sind und das Sonnenlicht unter einem gewünschten Einfallswinkel in das Innere des Gewächshauses umlenken. Zwar treten bei geeigneter Anordnung der optisch aktiven Flächen der Sonnenschutzvorrichtungen Totalreflexionen auf, doch wird das Licht bspw. im Falle der Figuren 2 und 3 der GB 2 170 256 A nicht in die gleiche Richtung zurückreflektiert, aus der das Licht auf die Sonnenschutzvorrichtung einfällt. Blendwirkungen im Umfeld sind unvermeidbar.

Aus der US-A-4,773,733 ist eine Sonnenschutzvorrichtung (Jalousie) bekannt, die prismenförmig ausgebildete, reflektierende Jalousiestäbe aufweist. Die prismenförmige Ausbildung der Stäbe bewirkt, daß die auftreffenden Sonnenstrahlen in einem bestimmten Winkel reflektiert werden. In der Praxis sind jedoch Justierabweichungen der einzelnen Lamellen unvermeidlich. Die Sonnenstrahlung hat zudem eine bestimmte Winkeldiffergenz. Dies hat zur Folge, daß Strahlung immer auch am oberen Rand der Umlenkfacette vorbeitrifft. Diese Strahlung wird nur dann auf die Umlenkfacette zurückgeworfen, wenn ein dichter Abschluß gegeben ist. Sonst dringt diese Strahlung weiter vor, so daß auch hier im Raum Blendwirkung auftritt. Die in der US-A-4,773,733 vorgeschlagene Lösung bietet zudem die Wahl zwischen einer einseitig strukturierten Ausführung, die mit Lichtbrechung arbeitet, wodurch Farben entstehen können, oder einer beidseitig strukturierten Ausführung, die aber komplizierter in der Herstellung ist.

### Darstellung der Erfindung

Der Erfindung liegt die Aufgabe zugrunde, eine Sonnenschutzvorrichtung nach Art einer Jalousie mit einer Vielzahl parallel zueinander angeordneten Lamellen mit horizontal verlaufenden Längsachsen und im wesentlichen ebenen, länglich ausgebildeten Flächenelementen, wobei jede einzelne Lamelle unter einem solchen Winkel von der Sonne bestrahlbar ist, daß die waagrechte Durchsicht überwiegend erhalten bleibt, derart weiterzuentwickeln, daß zum einen die Durchsichteigenschaften durch die Sonnenschutzvorrichtung weitgehend unbeeinträchtigt bzw. nur gering beeinträchtigt sind und zum anderen jegliche Blendwirkungen durch direkt einfallendes Sonnenlicht auf das Rauminnere verhindert wird. Die Sonnenschutzvorrichtung soll insbesondere keine Eigenerwärmung zeigen und aus optisch transparentem Material gefertigt sein. Schließlich gilt es die Sonnenschutzvorrichtung kostengünstiger herzustellen.

Die Lösung der der Erfindung zugrundeliegenden Aufgabe ist im Anspruch 1 angegeben. Vorteilhafte Weiterentwicklungen sind Gegenstand der Unteransprüche.

Erfindungsgemäß ist eine Sonnenschutzvorrichtung nach Art einer Jalousie mit einer Vielzahl parallel zueinander angeordneten Lamellen mit horizontal verlaufenden Längsachsen, die um Ihre Längsachsen mittels eines Verstellmechanismus verdrehbar sind, derart ausgebildet, daß die Lamellen oder eine auf der Oberseite der Lamellen aufgebrachte Schicht aus Sonnenlicht transparentem Material besteht, und einen Querschnitt senkrecht zur Längsachse der Lamelle aufweist, der sich aus folgenden Flächenelementen zusammensetzt:
Erste Flächenelemente, die schräg zur Lamellenoberseite angeordnet und von der Sonne ungefähr senkrecht bestrahlbar sind. Zweite Flächenelemente, die bündig und in spitzem Winkel von etwa 45° zu den ersten Flächenelementen angeordnet sind, und einem dritten Flächenelement, das in etwa senkrecht zu den zweiten Flächenelementen angeordnet ist. Insbesondere weisen benachbarte erste und zweite Flächenelementpaare einen Abstand zueinander auf, der bei einer ungefähr senkrechten Bestrahlung der ersten Elemente mit Sonnenlicht eine schattenarme Ein- und Abstrahlung des Sonnenlichtes über die ersten Elemente ermöglicht. Ferner sind über diesen Abstand entweder keine oder derartige optische Verbindungen vorgesehen, deren eine Oberfläche mit der Lamellenoberseite zusammenfällt und eine andere parallel zur dritten Fläche liegt oder mit dieser zusammenfällt. Schließlich kann direktes Sonnenlicht die Lamelle ausschließlich über die ersten Flächenelemente verlassen.

Die Ausrichtung der Oberflächen der optischen Verbindungsstücke parallel zu den dritten Flächenelementen stellt sicher, daß direktes Sonnenlicht die Lamelle ausschließlich über die ersten Flächenelemente verlassen kann. Dieser Aspekt ist wichtig, damit Justierfehler und andere Abweichungen vom idealen Strahlengang die Funktion der Lamelle nicht beeinträchtigen.

Der Erfindung liegt die Idee zugrunde, daß das Sonnenlicht auf die Lamellenoberseite vorzugsweise unter einem Winkel von etwa 40°-55° auftrifft und dort durch Totalreflexion wieder zurückreflektiert wird, vorzugsweise in die gleiche Richtung aus der das Sonnenlicht auf die Sonnenschutzvorrichtung einfällt. Auf diese Weise kann effektiver Sonnenschutz überwiegend mit relativ kleinen Neigungen der einzelnen Lamellen um ihre Längsachsen erzielt werden. Dies hat zur Folge, daß die für waagrechte Durchsicht verfügbaren freien Flächenanteile zwischen den einzelnen Lamellen sehr groß werden, im Vergleich zu Jalousien, die eine meist normale, d. h. senkrechte Ausrichtung der Lamellen zur Sonne erfordern. In der Diagrammdarstellung gemäß Fig. 2 geben die Linien "Sicht 1", "Sicht 0,9" und "Sicht 0,8" die frei durchblickbaren Flächenanteile an, die mit Lamellen erzielbar sind, deren Reflexionseigenschaften für Sonnenlicht, das unter 45° auf die Lamellenoberfläche auftrifft und an dieser wieder zurückreflektiert wird sowie Aspektverhältnisse A/B von 1, 0,9 sowie 0,8 aufweisen. Aus dem Vergleich der Linienverläufe zwischen den Linien "Sicht 1", "Sicht 0,9" sowie "Sicht 0,8" mit dem Linienzug "Sicht NormP", der den Sichtanteil des Konzeptes aus der EP 0 090 830 B1 angibt, ist zu sehen, daß eine erhebliche Verbesserung der Durchblickeigenschaften des neu vorgeschlagenen Konzeptes vorliegt.

Auch im vorgeschlagenen Konzept muß die Einstellung der Jalousie dem aktuellen Sonnenstand grob folgen, um die Sonnenschutzwirkung und die Horizontaldurchsicht gleichzeitig zu maximieren. Bei Abweichungen von einer exakten Ausrichtung jeder einzelnen Jalousie zur Sonne sind folgende Fallkonstellationen möglich:

Sind die Lamellen zu flach relativ zu den einfallenden Sonnenstrahlen orientiert, d. h., dieser Fall kann insbesondere bei sehr tiefem Sonnenstand eintreten, so kann ein Teil des Lichtes zwischen den Lamellen direkt in das Rauminnere eintreten. Diese Gefahr kann dadurch entschärft werden, indem das Aspektverhältnis von jedem einzelnen Lamellenelement verkleinert wird, d.h. entweder wird der Lamellenabstand verringert oder die Lamellenbreite vergrößert. Ein Aspektverhältnis beispielsweise um 0,8 stellt sicher, daß der "ungedeckte" Anteil, d.h. der Flächenanteil mit freier Durchsicht, für eine tiefstehende Sonne unter 10% bleibt. Dies geht insbesondere aus der Fig. 2 hervor, in der Linienzüge mit "ungedeckt 1", "ungedeckt 0,9" sowie "ungedeckt 0,8" Sonnenständen mit nur geringer Sonnenelevation dargestellt sind. Überdies würde eine verbleibende Deckungslücke zwischen den einzelnen Lamellenelementen keine nennenswerten Oberhitzungsprobleme schaffen, zumal bei geringen Sonnenelevationen die Einstrahlungsintensität bereits durch den langen Atmosphärenweg erheblich geschwächt ist.

Im umgekehrten Fall, bei zu steiler Ausrichtung der einzelnen Lamellenelemente, relativ zu den einfallenden Sonnenstrahlen, würde zwar die Sonnenschutzwirkung hiervon unberührt bleiben, doch wäre die horizontale Durchsicht durch die Lamellenanordnung unnötig stark reduziert.

Zusammenfassend kann daher festgestellt werden, daß bei geringen Fehlern bei der Ausrichtung der Lamellenelementen relativ zur Sonneneinstrahlung auch nur geringe Einbußen beim Sonnenschutz sowie bei den Horinzontaldurchsichteigenschaften verbunden wäre.

### Kurze Beschreibung der Zeichnungen

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Fig. 1: Jalousieanordnung mit Verstellmechanismus,
- Fig. 2: Diagrammdarstellung mit variablen Aspektverhältnissen,
- Fig. 3: perspektivische Darstellung einer erfindungsgemäßen Lamellenoberflächenstruktur,
- Fig. 4: Querschnittsdarstellung durch eine erfindungsgemäße Sägezahnstruktur,
- Fig. 5: Ausführungsbeispiel gemäß Fig. 4 mit reflektierender Schicht,
- Fig. 6a, b: Ausführungsform gemäß Fig. 4 mit zusätzlichen Reflexionsschichten.
- Fig. 7: Jalousielamelle mit zusätzlicher Reflexionsschicht.

Die in Fig. 1 dargestellte Sonnenschutzvorrichtung weist über einen Antriebsmechanismus M in ihren horizontalen Ausrichtungen einstellbare Lamellen L auf, die jeweils über eine Breite B und einen gegenseitigen Abstand A verfügen. Die Lamellenanordnung ist im angegebenen Beispiel hinter einem Fenster F angebracht, um die direkt von der Sonne kommenden Lichtstrahlen nicht in das Rauminnere gelangen zu lassen. Um die Durchsichteigenschaft der Sonnenschutzvorrichtung zu verbessern, d.h. die frei durchsehbaren Flächenanteile zwischen den Lamellen L zu maximieren, sind die Oberflächen der Lamellen derart beschaffen, so daß auf die Oberflächen auftreffende Sonnenstrahlen vorzugsweise unter einem Winkel von 40°-55° relativ zur Oberflächenebene in einen Winkeibereich α_{Refl} zurückreflektiert werden. Die Lamellenebenen können mittels des Antriebsmechanismuses M um ihre jeweiligen Längsachsen LA um einen Winkel α_{Lam} bewegt werden. Vorzugsweise wird das auf die Lamellenoberflächen (LO) auftreffende Sonnenlicht in der gleichen Richtung, wie es auf die Oberfläche auftrifft, wieder zurückreflektiert.

Vorzugsweise sind die der Sonneneinstrahlung zugewandten vorderen Lamellenkanten an ihrer Unterseite mit einer reflektierenden Beschichtung versehen, so daß zurückreflektierte Lichtstrahlen, die unter einem steileren Reflexionswinkel zurückreflektiert werden und auf diese Weise auf die Unterseite der darüberliegenden Lamelle treffen, an der Reflexionsschicht nach außen abgelenkt werden können.

Als geeignete Oberflächenstruktur, die entweder als strukturierte Schicht aus einem transparenten Material als Zusatz auf die Oberfläche jeder Lamelle aufgebracht wird, beispielsweise als transparente Folie, oder die Lamelle selbst aus der Struktur besteht, dient grundsätzlich eine gefaltete Oberfläche, die Flächenabschnitte aufweist, die im wesentlichen senkrecht zu den einfallenden Lichtstrahlen orientiert sind.

In Fig. 3 ist eine erfindungsgemäße Ausführungsform einer Lamellenschicht bzw. einem Teil einer vollständigen Lamelle dargestellt. Die der Sonne zugewandte Oberfläche weist parallel verlaufende Rippenzüge R auf, die im Querschnitt einer Sägezahnstruktur entsprechen. Die Unterseite der Lamelle ist hingegen eben ausgebildet.

In Fig. 4 ist eine Querschnittsdarstellung durch die erfindungsgemäße Oberflächenstruktur der Lamelle dargestellt. Wesentliche Eigenschaft der Oberflächenstruktur besteht darin, daß eine schräg zur Oberseite (LO) der Lamelle gerichtete erste Fläche EF, im folgenden auch Empfangsfläche genannt, weitgehend normal zur Sonne ausgerichtet ist, indem die Lamelle als ganzes entsprechend zur Sonne ausgerichtet wird. Die im wesentlichen die Empfangsfläche EF senkrecht durchdringenden Sonnenstrahlen treffen auf eine parallel zur Lamellenebene verlaufende dritte Fläche HF und werden an dieser total reflektiert. Die totalreflektierten Strahlanteile gelangen anschließend an eine weitgehend senkrecht zur Oberseite (LO) der Lamelle gerichtete zweite Fläche VF und werden an dieser ein zweites Mal total reflektiert, wodurch die auf diese Weise abgelenkten Lichtstrahlen im wesentlichen in die entgegengesetzte Richtung verlaufen, mit der sie auf die Empfangsfläche EF aufgetroffen sind. Die durch die in der Fig. 4 dargestellte Lamellenstruktur abgelenkten, respektive zurückreflektierten Lichtstrahlen, treten im Wesentlichen über die Empfangsfläche EF wieder in den freien Raum aus.

Aufgrund der flächenhaften Lamellenanordnung ist es aus geometrischen Gründen notwendig, eine Vielzahl hintereinander angeordnete, im Querschnitt im Wesentlichen einer Sägezahnstruktur entsprechende, parallel verlaufende Rippen anzuordnen, die in ihrer Gesamtheit die Breite B der Lamelle L einnehmen. Aufgrund der Bauhöhe H jedes einzelnen Strukturelementes sowie deren gegenseitige Beabstandung, die vorzugsweise von der gleichen Größenordnung H sein soll, treten Probleme hinsichtlich gegenseitiger Abschattung hintereinander liegender Elemente auf. Ursache ist hierfür zum einen der endliche Raumwinkel der Sonne und zum anderen der in der Praxis unvermeidliche Fehler bei der Ausrichtung der Lamellen zur Sonne hin. Die Empfangsflächen EF benachbarter Strukturelemente werden sich deshalb entweder teilweise abschatten oder es wird Licht zwischen den Abschnitten auftreffen.

Grundsätzlich hängt der Winkelbereich, innerhalb dem Totalreflexion auftrifft, vom Brechungsindex des optisch transparenten Materials der auf die Lamelle aufgebrachten Schicht bzw. der Lamelle selbst ab. Für Polycarbonat mit einem Brechungsindex n = 1,59 beträgt die Winkelapertur für Totalreflexion 9,6°.${\text{α}}_{\text{ein}} {\text{≤ n • (45° - α}}_{\text{r}} \text{) = n•45° - arcsin 1/n= 9,6°}$

Der vorstehend berechnete Winkel wird bezüglich der Normalen auf die Empfangsfläche EF gemessen. Um mögliche Verluste innerhalb des optisch transparenten Mediums zu vermeiden, entspricht die massive Schichtdicke D gemäß Fig. 4 im Idealfall einem ganzzahligen Vielfachen der Strukturhöhe H. Weicht die Dimensionierung vom Idealfall ab, so kommt es zu zusätzlichen, eigentlich unnötigen Totalreflexionen innerhalb der massiven Schicht. Grundsätzlich ist auch die Schichtdicke D auf Null zu reduzieren, wodurch benachbarte Flächen EF und VF optisch nicht über Verbindungsstege miteinander gekoppelt sind. In diesem Fall wird das über die jeweilige Empfangsfläche EF einfallende Licht auch wieder über ebendiese Fläche im Wege der Totalreflexion zurückreflektiert. Die vorstehend angedeuteten Abschattungsprobleme treten in diesem Fall nicht auf.

In Fig. 5 ist ein Ausführungsbeispiel dargestellt, das zwischen jeder einzelnen vertikal verlaufenden Fläche VF und der entsprechenden benachbarten Empfangsfläche EF eine zusätzlich reflektierende Fläche RF vorsieht. Durch diese reflektierenden Flächen RF wird verhindert, daß Licht mit einem abweichenden Einfallswinkel vom Idealfall zwischen zwei aufeinanderfolgende Empfangsflächen EF trifft und ferner, daß zu flach verlaufende, zurückreflektierende Lichtanteile auf die jeweilige Rückseite des davorliegenden Sägezahnelementes an der vertikalen Fläche VF auftrifft und auf diese Weise zu unerwünschten Reflexionen und Blendungen führt. Grundsätzlich sind zwei Ausführungsvarianten für die Realisierung der reflektierenden Flächen RF möglich: Eine massive Ausführung gemäß Ausführungsform nach Fig. 6a und eine verspiegelte Ausführung gemäß Ausführungsform nach Fig. 6b.

Die massive Ausführung gemäß Fig. 6a sieht eine zusammenhängende, die vollständige Sägezahnstruktur überdeckende Schicht S vor, die aus optisch transparentem Material besteht und über Totalreflexionseigenschaften verfügt. Steil auf die Lamellenoberfläche einfallendes Licht, das ohne eine zusätzliche Schicht S zwischen benachbarten Elemente fallen würde, wird nun in einer Art Lichtleiter auf die hinten liegende Empfangsfläche EF geführt. Im Gegenzug wird von der Empfangsfläche EF abgestrahltes Licht, das wegen seines flachen Ausfallwinkels Gefahr liefe, auf das davorstehende Element aufzutreffen, über dieses Element geleitet. Ein optischer Kontakt zwischen der zusätzlichen Schicht S und der reflektierenden Struktur sollte nicht zustande kommen, weil dann unerwünschte Reflexionen Blendungen begünstigen. Die Schichtdicke der zusätzlichen Schicht S beeinflußt die Winkeltoleranz innerhalb der die vorstehend beschriebenen Fehlermöglichkeiten behoben werden kann. Eine sinnvolle Grenze stellt die Apertur des Elementes für Totalreflexion dar, die etwa 1 W entspricht. Mit der nachstehenden Formel${\text{d}}_{\text{A}} \text{=2•H•tan β/n = 0,16 H}$ sollte die empfohlene Mindestdicke für die zusätzliche Schicht S 0,16EH betragen.

Alternativ zu einer massiven Schichtausführung gemäß Ausführungsform nach Fig. 6a sieht die Ausführung gemäß Fig. 6b einen dünnen Schichtüberzug über die Strukturelemente vor, bei dem die Schichtdicke d_{A} beliebig klein gewählt werden kann. Lediglich die Verbindung zwischen einer aufeinanderfolgenden vertikalen Schicht und einer Empfangsschicht sind mit eine r reflektierenden Schicht zu überziehen.

Soweit die einzelnen Lamellen betroffen sind, werden die vorstehend geschilderten Abschattungsprobleme über eine der vorstehenden beiden Möglichkeiten behoben. Für bedeutende Abweichungen der Lamellenausrichtung von der Idealausrichtung, insbesondere wenn die Lamelle zu flach zur Sonne steht, wird ein Teil des reflektierten Lichts auf die darüberstehende Lamelle treffen. Vorkehrungen dagegen sind möglich, indem eine reflektierende Beschichtung auf der Unterseite der Lamelle aufgebracht wird, die jedoch keinen optischen Kontakt zu der Lamellenunterseite aufweisen darf, um die Totalreflexionseigenschaften nicht zu beeinträchtigen.

Die Herstellung der erfindungsgemäßen Sonnenschutzvorrichtung nach Art einer Jalousie ist grundsätzlich mit den an sich bekannten Mitteln der Profilherstellung im Endlosverfahren, beispielsweise mittels Extrusionsverfahren bzw. in Einzelfertigung mittels Prägeverfahren aus transparenten Polymeren bekannt. Zur Herstellung einer ganzen Lamelle gemäß dem Ausführungsbeispiel nach Fig. 3 aus transparentem Material, beispielsweise Polycarbonat, sind an sich bekannte Extrusions- respektive Prägeverfahren bekannt.

Eine zweite Möglichkeit der Herstellung der erfindungsgemäßen Sonnenschutzvorrichtung besteht darin, eine Folie aus transparentem Material, beispielsweise Polycarbonat, zu prägen und auf einer Lamelle zu befestigen. In Fig. 7 ist eine aus statischen Gründen gekrümmte Lamelle L, als Trägerstruktur dargestellt, auf der mittels Klebung an den Randbereichen die reflektierende Folienschicht möglichst ungekrümmt befestigt ist. Im Falle, daß die Folie elastisch ist, kann die Jalousie auch hochgezogen und gestapelt werden.

Falls aufgrund statischer Überlegungen eine leichte Krümmung der Lamelle um ihre Achse erwünscht ist, kann das Profil so angepaßt werden, daß trotz Krümmung der reflektierenden Schicht eine optimale Lichtumlenkung über der gesamten Lamellenbreite erreicht wird. Hierzu wird z.B. die vertikale Fläche VF in ihrer Ausrichtung vom vorderen zum hinteren Rand der Lamelle hin zunehmend aus ihrer senkrechten Ausrichtung verkippt.

Die Lamellen können vorzugsweise aus transparentem Material gefertigt sein, Jedoch haben beispielsweise Aluminiumlamellen als Träger zusätzlich den Vorteil, daß die Lamellenunterseite automatisch über reflektierende Eigenschaften verfügt.

## Patentansprüche

1. Sonnenschutzvorrichtung nach Art einer Jalousie mit einer Vielzahl parallel zueinander angeordneten Lamellen (L) mit horizontal verlaufenden Längsachsen, die um Ihre Längsachsen mittels eines Verstellmechanismus verdrehbar sind,
**dadurch gekennzeichnet, daß** die Lamellen (L) oder eine auf der Oberseite der Lamellen (L) aufgebrachte Schicht aus sonnenlichttransparentem Material bestehen, und einen Querschnitt senkrecht zur Längsachse der Lamelle aufweisen, der sich zusammensetzt aus
a) ersten Flächenelementen (EF), die schräg zur Lamellenoberseite angeordnet sind und von der Sonne ungefähr senkrecht bestrahlbar sind,
b) zweiten Flächenelementen (VF), die bündig und in spitzem Winkel von etwa 45° zu den Flächenelementen (EF) angeordnet sind, und
c) einem dritten Flächenelement (HF), das in etwa senkrecht zu den Flächenelementen (VF) angeordnet ist,
daß benachbarte (EF)-(VF)-Flächenelementpaare einen Abstand zueinander aufweisen, der bei einer ungefähr senkrechten Bestrahlung der ersten Flächenelemente (EF) mit Sonnenlicht eine schattenarme Ein- und Abstrahlung über die ersten Flächenelemente (EF) ermöglicht, und
dass über diesen Abstand, d.h. den Abstand zwischen benachbarten (EF)-(VF)-Flächenelementpaaren, entweder keine oder derartige optische Verbindungen vorgesehen sind, deren eine Oberfläche mit der Lamellenoberseite zusammenfällt und eine andere parallel zur dritten Fläche (HF) liegt oder mit dieser zusammenfällt, so dass direktes Sonnenlicht die Lamelle ausschließlich über die ersten Flächenelemente verlassen kann.

2. Sonnenschutzvorrichtung nach Anspruch 1,
**dadurch gekennzeichnet, daß** der Abstand zwischen der Lamellenoberseite und dem dritten Flächenelement (HF) eine Dicke D aufweist, die ein ganzzahliges Vielfaches der Höhe H ist, die der Strukturhöhe der (EF)-(VF)-Flächenelementpaare über der Oberseite der Lamellenoberseite entspricht.

3. Sonnenschutzvorrichtung nach Anspruch 1 oder 2,
**dadurch gekennzeichnet, daß** die (EF)-(VF)-Flächenelementpaare gerade oder leicht gekrümmte Flanken aufweisen.

4. Sonnenschutzvorrichtung nach einem der Ansprüche 1 bis 3,
**dadurch gekennzeichnet, daß** die schräg gerichteten ersten Flächenelemente (EF) jeweils zweier benachbarter (EF-(VF)-Flächenelementpaare mit einer reflektierenden Fläche (RF) verbunden sind.

5. Sonnenschutzvorrichtung nach einem der Ansprüche 1 bis 4,
**dadurch gekennzeichnet, daß** auf die Kontur der (EF)-(VF)-Flächenelementpaare eine transparente Schicht aufbringbar ist, die an den schräg gerichteten Flächenelemente (EF) direkt aufliegt und die schräg gerichteten ersten Flächenelemente (EF) zweier benachbarter (EF)-(VF)-Flächenelementpaare miteinander verbindet.

6. Sonnenschutzvorrichtung nach einem der Ansprüche 1 bis 5,
**dadurch gekennzeichnet, daß** an der Unterseite der Lamellen eine reflektierende Beschichtung aufgebracht ist, die keinen optischen Kontakt zur Unterseite aufweist.

## Claims

1. Sunshade device of the type of a Venetian blind comprising a plurality of lamellae (L) in parallel arrangement with horizontally extending longitudinal axes, which are adapted to be rotated about their longitudinal axes by means of an adjusting mechanism,
**characterised in that** said lamellae (L) or a layer applied on the upper side of said lamellae (L) consists of a material transparent for sunlight, and has a cross-section orthogonal on the longitudinal axis of said lamellae, which is composed of
(a) first flat elements (EF) arranged obliquely relative to the upper side (LO) of said lamellae and adapted to be irradiated by the sun in an approximately vertical direction;
(b) second flat elements (VF) which are arranged flush and at an acute angle of roughly 45° relative to said first flat elements (EF) and
(c) a third flat element (HF) arranged approximately orthogonally on said flat elements (VF);
that adjacent pairs of (EF)-(VF) flat elements present a mutual spacing which permits a low-shade irradiation and emission via said first flat elements (EF) with an approximately vertical irradiation of said first flat elements (EF) with sunlight, and
that via this spacing, i.e. the distance between adjacent pairs of (EF)-(VF) flat elements, either no or such optical connections are provided whose one surface is coincident with an upper side (LO) of a lamella whilst the other surface is parallel to said third surface (HF) or coincides therewith,
such that direct sunlight can leave the lamella exclusively via said first flat elements.

2. Sunshade device according to Claim 1,
**characterised in that** the spacing between the upper side (LO) of said lamellae and said third flat element (HF) presents a thickness being an integer multiple of the height H that corresponds to the structural height of said pairs of (EF)-(VF) flat elements above the upper side of said lamella (LO).

3. Sunshade device according to Claim 1 or 2,
**characterised in that** said pairs of (EF)-(V) flat elements present straight or slightly curved flanks.

4. Sunshade device according to any of the Claims 1 to 3,
**characterised in that** said inclined first flat elements (EF) of two respectively adjacent pairs of (EF)-(VF) flat elements are connected to a reflecting surface (RF).

5. Sunshade device according to any of the Claims 1 to 4,
**characterised in that** a transparent layer can be applied onto the contour of said pairs of (EF)-(VF) flat elements, which bears directly on said inclined flat elements (EF) and interconnects said inclined first flat elements (EF) of two adjacent pairs of (EF)-(VF) flat elements.

6. Sunshade device according to any of the Claims 1 to 5,
**characterised in that** a reflecting coating is applied on the underside of said lamellae, which does not have any optical contact with the underside.

## Revendications

1. Dispositif brise-soleil du type d'un store d'intérieur, comprenant une pluralité de lames (L) en un arrangement en parallèle aux axes longitudinaux, qui s'étendent en sens horizontal, ces lames étant aptes à être tourné autour leur axes longitudinaux moyennant un mécanisme d'ajustage,
**caractérisé en ce que** lesdites lames (L) ou une couche appliquée sur la face supérieure desdites lames (L) consistent en un matériau transparent pour la lumière solaire, et présente une section transversale orthogonale sur l'axe longitudinal desdites lames, ce dispositif étant composé par
(a) premiers éléments de surface (EF) disposés à une inclinaison relative à la face supérieure (LO) desdites lames et aptes à être irradié par le soleil en un sens vertical environ,
(b) deuxièmes éléments de surface (VF), qui sont disposés à fleur et à un angle aigu de 45° environ, relativement auxdites premiers éléments de surface (EF), et
(c) un troisième élément de surface (HF) disposé environ en sens orthogonal sur lesdits éléments de surface (VF),
**en ce que** des paires adjacentes d'éléments de surface (EF)-(VF) présentent un écart l'un de l'autre, qui permet une irradiation et émission pauvre en ombre via lesdits premiers éléments de surface (EF) à une irradiation approximativement verticale desdits premiers éléments de surface (EF) par la lumière solaire, et
**en ce que** via cet écart, c'est-à-dire la distance entre des paires adjacentes d'éléments de surface (EF)-(VF), il n'y a pas des connexions optiques ou telles connexions optiques, dont une de ses surfaces soit coïncidente avec une face supérieure (LO) d'une lame, pendant que l'autre surface est parallèle à ladite troisième surface (HF) ou est y coïncidente,
de façon, que la lumière solaire directe puisse émerger de la lame seulement via lesdits premiers éléments de surface.

2. Dispositif brise-soleil selon la revendication 1,
**caractérisé en ce que** l'écart entre la face supérieure (LO) desdites lames et ledit troisième élément de surface (HF) présente une épaisseur, qui est égal à un multiple entier de l'hauteur H, qui correspond à l'hauteur de structure desdites paires d'éléments de surface (EF)-(VF) au-dessus de la face supérieure de ladite lame (LO).

3. Dispositif brise-soleil selon la revendication 1 ou 2,
**caractérisé en ce que** lesdites paires (EF)-(V) d'éléments de surface présentent des flancs rectilignes ou légèrement incurvés.

4. Dispositif brise-soleil selon une quelconque des revendications 1 à 3,
**caractérisé en ce que** lesdits premiers éléments de surface inclinés (EF) de deux paires d'éléments de surface (EF)-(VF) respectives adjacentes sont reliés à une surface de réflexion (RF).

5. Dispositif brise-soleil selon une quelconque des revendications 1 à 4,
**caractérisé en ce qu'**une couche transparente peut être appliquée sur le contour desdites paires d'éléments de surface (EF)-(VF), qui porte directement sur lesdites éléments de surface inclinés (EF) et qui relie lesdits premiers éléments de surface inclinés (EF) de deux paires adjacentes d'éléments de surface (EF)-(VF) l'un à l'autre.

6. Dispositif brise-soleil selon une quelconque des revendications 1 à 5,
**caractérisé en ce qu'**un revêtement de réflexion est appliqué à la face inférieure desdites lames, qui ne présente pas un contact optique avec la face inférieure.
